# EUROPÄISCHE PATENTSCHRIFT

(11) **EP 0 918 126 B1**
(45) Veröffentlichungstag und Bekanntmachung des Hinweises auf die Patenterteilung: **16.01.2002**
(21) Anmeldenummer: 98890281.3
(22) Anmeldetag: 02.10.1998
(51) Int. Cl.: E05D 3/06, E05F 1/12, E05F 15/04, B62D 25/12

(54) **Betätigungsanordnung für bewegliche Teile an Fahrzeugen**
Driving assembly for movable parts on vehicles
Système d'actionnement pour pièces mobiles sur des véhicules.

(30) Priorität: 20.11.1997 AT 196897
(43) Veröffentlichungstag der Anmeldung: 26.05.1999
(73) Patentinhaber: Hoerbiger Hydraulik GmbH, 86956 Schongau (DE)
(72) Erfinder: Stolle, Klaus, Dipl.-Ing., 86972 Schwabniederhofen (DE); Hollerbach, Bernhard, 86989 Steingaden-Urspring (DE); Huber, Gerhard, Dipl.-Ing., 87662 Frankenhofen-Kaltental (DE)
(74) Vertreter: Laminger, Norbert, Mag.

(56) Entgegenhaltungen:
- DE-A- 4 141 820
- DE-U- 29 701 617

## Beschreibung

Die Erfindung bezieht sich auf eine Betätigungsanordnung für bewegliche Teile an Fahrzeugen, insbesondere für Heckdeckel, Verdeck-Abdeckungen od. dgl., mit einer Anlenkung des zu bewegenden Teils am Fahrzeug mittels zumindest eines Vergelenkscharniers, umfassend einen am Fahrzeug montierten feststehenden Teil, drei bewegliche Hebel sowie zwei fahrzeugfeste Verbindungen, von welchen Hebeln einer über einen durch die Karosserie des Fahrzeugs hindurchgeführten Drehbolzen mit einer Antriebsanordnung im Inneren der Fahrzeuges verbunden ist.

Bewegliche Teile an Fahrzeugen, insbesondere Heckdeckel, werden mittels Scharnieren, in vielen Fällen mittels Viergelenkscharnieren, an die Karosserie angebunden. Meist sitzt dabei an jedem Scharnier eine Gasfeder, die einen Teil des Gewichts des Deckels aufnimmt und dessen Bewegungen dämpft. Viergelenkscharniere verbinden dabei eine einfache und stabile Abstützung des bewegbaren Bauteils mit optimaler Verschwenkung des Fahrzeugteils bzw. optimaler Öffnung beispielsweise des Kofferraumes. Bei automatisch betätigbaren Heckdeckeln oder ähnlichen Bauteilen ist es Stand der Technik eine dieser Gasfedern durch eine Antriebseinheit zum Öffnen und Schließen des Deckels, vorzugsweise durch einen Hydraulikzylinder, zu ersetzen. Dies belastet den Deckel einseitig und hat darüber hinaus den wesentlichen Nachteil, dass die Druckmittelleitungen durch die Regenrinne geführt werden müssen und der Zylinder selbst eines Oberflächenschutzes bedarf. Überdies muß das Scharnier auf der Seite der Antriebseinrichtung zu deren Einbindung verändert werden. Stand der Technik ist auch eine Konstruktionsart, bei der einer der Scharnierhebel gerade in den Innenraum des Fahrzeugs verlängert ist, wo ein Antriebsmittel ansetzt. Diese Konstruktion weist aber den Nachteil auf, dass die Durchführung des Scharnierhebels schwer abzudichten ist, wobei zusätzlich durch den großen Hebelweg diese Abdichtung über einen sehr großen Bereich erfolgen müsste. Aus diesem Grund hat sich diese bekannte Lösung auch nicht durchgesetzt.

In der DE 41 41 820 A1 ist eine Anordnung offenbart, bei welcher ein Hebel eines Viergelenkscharniers über einen Drehbolzen und dann eine Zahnstangen-Zahnsegment-Verbindung ― andere Verbindungsvarianten werden lediglich kurz gestreift und auch alternative Antriebsmittel sind nur angedeutet ― mit einem Motorantrieb gekoppelt ist. Zwar ist die Hindurchführung des Drehbolzens durch die Karosserie des Fahrzeuges sehr effektiv für die Drehmoment-Übertragung, auch gut abdichtbar und stabil, doch ist die Zahnstangen-Zahnsegment-Verbindung aber einerseits sehr aufwendig in der Herstellung und bedarf an der Stelle des gegenseitigen Eingriffes eine sehr genaue und exakte Führung, damit unter Belastung die Zahnverbindung nicht überspringt oder seitlich ausknickt, was aber wiederum in nachteiliger Weise das Gewicht der Anordnung erhöht und viel Einbauraum erfordert. Weiters erfolgt bei der bekannten Ausführung die Drehmoment-Einleitung in den der Fahrzeuglängsmitte fernliegenden Verbindungspunkt des Viergelenkscharniers, d.h. in den längsten der beweglichen Hebel und daher mit dem ungünstigsten Kräfteverhältnis. Und schließlich ist auch keine Vorkehrung getroffen, um eine Fixierung des Drehbolzens an beiden seiner Enden und damit eine wesentlich bessere Halterung und Sicherung gegen Verschwenkungen zu bewirken. Selbstverständlich sind aber die Antriebsvorrichtung und die Verbindung mit dem Scharnier optimal vor korrosiven Medien und Verschmutzung geschützt im Innenraum des Fahrzeuges untergebracht, auch ist kein spezieller Oberflächenschutz notwendig und es müssen keine Leitungen durch die Karosserie nach außen geführt werden. Um das Scharnier für Heckdeckel oder Verdeckklappen derartig geschützt und in bezug auf die Kinematik und die Drehmoment-Einleitung über den Drehbolzen an der günstigsten Stelle anordnen zu können, ist die Antriebsvorrichtung im Kofferraum bzw. Verdeckraum geschützt vorgesehen und der Drehbolzen durch die jeweilige Regenrinne, vorzugsweise eine Seitenwand dieser Regenrinne, hindurchgeführt.

Daher war es die Aufgabe der vorliegenden Erfindung, eine Betätigungsanordnung zu schaffen, welche einen optimalen Schutz der Antriebseinrichtung mit einfacher Konstruktion und guter, störungsfreier Betätigungsmöglichkeit des zu bewegenden Teils verbindet.

Diese Aufgabe wird durch eine Betätigungsanordnung wie eingangs erwähnt gelöst, die dadurch gekennzeichnet ist, dass der Drehbolzen die der Fahrzeuglängsmitte näher liegende fahrzeugfeste Verbindung des Viergelenkscharniers bildet und am Drehbolzen ein Ende eines im Innenraum des Fahrzeugs endenden Innenhebels drehfest angebracht ist, wobei am anderen Ende des Innenhebels ein fester Gelenkpunkt vorgesehen ist, an dem ein Ende eines hydraulischen Arbeitszylinders angelenkt ist. Der Hydraulikzylinder kann aufgrund der Anordnung im Fahrzeuginnenraum unabhängig vom Aufbau des Viergelenkscharniers, dessen Kinematik nicht in Abhängigkeit vom Antriebsmittel geändert werden muss, optimal auf das System und die auftretenden Kräfte abgestimmt werden. Überdies ist ein hydraulischer Arbeitszylinder ein sehr einfaches und bewährtes System für exaktes Betätigen von Heckdeckeln od. dgl. Schließlich bietet die Einleitung des Drehmomentes über die der Fahrzeuglängsmitte näher liegenden Verbindung den Vorteil, dass dort ein kürzerer Hebel des Viergelenkscharniers angelenkt ist als an der der Fahrzeuglängsmitte ferner liegenden Verbindung, so dass bei gleich langem Innenhebel durch dieses Wahl ein günstigeres Hebelverhältnis und damit eine geringer dimensionierte Auslegung des Hydraulikzylinders in beispielsweise Bauform, Hub, Durchmesser, Arbeitsdruck, etc., bzw. des gesamten Hydrauliksystems möglich ist.

Vorteilhafterweise ist weiters vorgesehen, dass der hydraulische Arbeitszylinder mit einem Ende, vorzugsweise der Kolbenstange, am Ende des Innenhebels angreift und mit seinem anderen Ende, vorzugsweise dem Boden, an der zweiten fahrzeugfesten Verbindung des Viergelenkscharniers angelenkt ist. Durch die Ausnutzung des ohnedies vorhandenen Anlenkpunktes, d.h. der zweiten fahrzeugfesten Verbindung des Viergelenkscharniers, ist eine besonders einfache und stabile Konstruktion möglich, wobei auch der Konstruktions- und Herstellungsaufwand sehr gering gehalten werden kann.

Gemäß einem weiteren Merkmal der Erfindung greift am Ende des Drehbolzens, welches bezüglich des Innenhebels dem Viergelenkscharnier gegenüberliegt, ein zug- und drucksteifes, vorzugsweise auch biegesteifes Verbindungselement an, das zu einem fahrzeugfesten Anlenkpunkt verläuft, vorzugsweise dem fahrzeugfesten Anlenkpunkt des hydraulischen Arbeitszylinders. Damit werden die bei der automatischen Betätigung des Fahrzeugteils auftretenden starken Biegemomente am Drehbolzen des Scharniers bzw. am Antriebsmittel aufgefangen. Ohne Behinderung der Dreh- bzw. Schwenkbewegungen des Scharniers kann eine mechanische Überbeanspruchung des Drehbolzens vermieden werden.

In der nachfolgenden Beschreibung soll die Erfindung anhand einer in den beigefügten Zeichnungen dargestellten Ausführungsform beispielhaft beschrieben werden.

Die Fig. 1 zeigt einen Schnitt an der Stelle der Durchführung eines Drehbolzens durch die Karosserie, Fig. 2 zeigt schematisch eine erste Ausführungsform einer erfindungsgemäßen Betätigungsanordnung mit einem Viergelenkscharnier, Fig. 3 ist eine andere Ausführungsform, wieder mit einem Viergelenkscharnier, und Fig. 4 zeigt eine Draufsicht, teilweise im Schnitt, auf einen Teil einer erfindungsgemäßen Betätigungsanordnung mit stabilisierender Verbindung.

In Fig. 2 ist schematisch dargestellt wie beispielsweise ein Heckdeckel 1 eines Fahrzeugs an dessen Karosserie, vorzugsweise im Bereich von dessen Regenrinne 2, über ein Viergelenkscharnier 3 - 8, 12, als Beispiel für ein Mehrgelenkscharnier, angebunden ist. Dabei ist der Heckdeckel 1 am Scharnieroberteil 3 mit seinen fahrzeugfernen Drehpunkten befestigt. Das Scharnierunterteil 6 und die fahrzeugnäheren Drehpunkte 7, 12 sind vorzugsweise (wie in Fig. 4 besser ersichtlich ist) an einer Seitenflanke der Regenrinne 2 plaziert. Die Schwenkbewegung zum Öffnen und Schließen des Heckdeckels 1 wird durch die unterschiedliche Länge der beiden Scharnierhebel 4 und 5 bei deren Verschwenkung bewirkt.

Erfindungsgemäß ist einer der Scharnierhebel 4, 5, vorzugsweise der der Fahrzeugmitte nähere Scharnierhebel 4, über einen Drehbolzen 15 (siehe Fig. 1) mit dem Innenhebel 8 verbunden, an welchem Innenhebel 8 die Kolbenstange 9 eines als Antriebsmittel eingesetzten Hydraulikzylinders 10 angreift. Zum Öffnen des Heckdeckels 1 wird die Kolbenstange 9 ausgefahren und der Innenhebel 8 im Gegenuhrzeigersinn verschwenkt. Das Drehmoment wird über den Drehbolzen 15 auf den Scharnierhebel 4 übertragen, und über die Scharnierverbindungen auch auf den Scharnierhebel 5. Dadurch wird der Scharnieroberteil 3 im Uhrzeigersinn verschwenkt und gleichzeitig etwas angehoben, sodaß der Heckdeckel 1 in die offene Stellung gebracht wird. Die Schließbewegung wird durch ein Einfahren der Kolbenstange 9 in den Arbeitszylinder 10 bewirkt, wobei die soeben beschriebenen Bewegungen in die jeweilige Gegenrichtung verlaufen. Zur manuellen Betätigung des Heckdeckels 1 od. dgl. wird das Antiebsmittel, hier der Arbeitszylinder 10, drucklos geschaltet.

In der in Fig. 2 dargestellten Ausführungsform ist der Boden des Arbeitszylinders 10 am zweiten fahrzeugnäheren Drehpunkt 12 des Viergelenkscharniers 3 - 8, 12 angelenkt. Es ist aber auch möglich, den Boden des Zylinders 10 um eine zu den Achsen des Viergelenkscharniers 3 - 8, 12 parallele Achse schwenkbar an einem anderen, fahrzeugnäheren Teil des Scharniers oder auch einem fahrzeugfesten Punkt 13 außerhalb des Bereiches des Viergelenkscharniers 3 - 8, 12 anzulenken, wie dies in der schematischen Darstellung der Fig. 3 gezeigt ist. In jedem Fall kann aber der Zylinder 10 geschützt gegen korrosive Medien, Feuchtigkeit und Schmutz im Inneren des Fahrzeuges, hier im Kofferraum, untergebracht sein. Auch müssen keine Leitungen für das Druckmittel durch die Regenrinne 2 verlegt werden, wodurch diese auch kleiner gemacht werden kann.

Da das Gewicht des Heckdeckels 1 nicht unbeträchtlich ist und es daher beim Öffen zu Beginn der Bewegung und beim Schließen zu Ende der Bewegung zu starken Biegemomenten auf den Drehbolzen 15, den Zylinder 10 und die Kolbenstange 9 kommt, ist vorteilhafterweise eine zug- und druckfeste Verbindung 14, vorzugsweise auch biegesteif, als Stabilisator vorgesehen (siehe Fig. 4), der diese Biegemomente aufnimmt. Diese Verbindung 14 ist beispielsweise ein Rechteckprofil, das zwischen den Drehpunkten 7 und 12 des Viergelenkscharniers eingesetzt ist, wobei es an der Seite der die Drehachse bildenden Bolzen 15, 16 angreift, die deren Seite gegenüberliegt, die in der Karosserie, beispielsweise der Seitenflanke der Regenrinne 2 gehalten ist. Vorteilhafterweise ist die Verbindung 14 zwischen dem karosseriefesten Anlenkpunkt des Arbeitszylinders 9, 10 und dem Drehpunkt 7 eingesetzt, gleich wo sich der besagte karosseriefeste Anlenkpunkt befindet (im Drehpunkt 12, an einem fahrzeugnäheren Teil des Scharniers, direkt an der Karosserie außerhalb des Scharniers, etc.).

In Fig. 1 ist ein Schnitt durch die Anordnung im Bereich der Durchführung des Drehbolzens 15 durch die Karosserie dargestellt. Der Innenrand der Regenrinne 2 wird durch einen Dichtgummi 17 abgeschlossen und die Seitenflanke 18 der Regenrinne 2, durch welche der Bolzen 15 hindurchgeführt ist, geht dann in die Wölbung 19 des Kotflügels über. Ganz links außen am Drehbolzen 15 sitzt drehfest der Innenhebel 8 - wobei noch weiter außen allenfalls eine Distanzhülse, die Verbindung 14 und zumindest ein Halteelement vorgesehen sein könnten. Direkt an der Flanke 18 der Regenrinne 2 ist ein Distanz- und Dichtelement 20 vorgesehen, an welchem der Scharnierunterteil 6 anliegt. Dann folgt eine weitere Distanzscheibe 21 zwischen diesem Scharnierunterteil 6 und dem wieder drehfest auf dem Drehbolzen 15 fixierten Scharnierhebel 4. Diese Übertragung des Drehmoments vom Innenhebel 8 auf den Scharnierhebel 4 über den Drehbolzen 15 ist besonders effektiv und konstruktiv einfach zu realisieren. Die drehfeste Verbindung von Innenhebel 8 und Scharnierhebel 4 mit dem Drehbolzen 15 kann über eine kraft- oder formschlüssige Verbindung realisiert werden.

## Patentansprüche

1. Betätigungsanordnung für bewegliche Teile (1) an Fahrzeugen, insbesondere für Heckdeckel, Verdeck-Abdeckungen od. dgl., mit einer Anlenkung des zu bewegenden Teils (1) am Fahrzeug mittels zumindest eines Viergelenkscharniers, umfassend einen am Fahrzeug montierten feststehenden Teil (6), drei beweglichen Hebeln (3, 4, 5) sowie zwei fahrzeugfeste Verbindungen (7, 12), verbunden ist, von welchen Hebeln einer (4) über einen durch die Karosserie (18, 19) des Fahrzeugs hindurchgeführten Drehbolzen (15) mit einer Antriebsanordnung (9, 10) im Inneren der Fahrzeuges verbunden ist, **dadurch gekennzeichnet, dass** der Drehbolzen (15) die der Fahrzeuglängsmitte näher liegende fahrzeugfeste Verbindung (7) des Viergelenkscharniers bildet und am Drehbolzen (15) ein Ende eines im Innenraum des Fahrzeugs endenden Innenhebels (8) drehfest angebracht ist, wobei am anderen Ende des Innenhebels (8) ein fester Gelenkpunkt vorgesehen ist, an dem ein Ende eines hydraulischen Arbeitszylinders (9, 10) angelenkt ist.

2. Anordnung nach Anspruch 1, **dadurch gekennzeichnet, dass** der hydraulische Arbeitszylinder (9, 10) mit einem Ende, vorzugsweise der Kolbenstange (9), am Ende des Innenhebels (8) angreift und mit seinem anderen Ende, vorzugsweise dem Boden, an der zweiten fahrzeugfesten Verbindung (12) des Viergelenkscharniers angelenkt ist.

3. Anordnung nach Anspruch 1 oder 2, **dadurch gekennzeichnet, dass** am Ende des Drehbolzens (15), welches bezüglich des Innenhebels (8) dem Viergelenkscharnier gegenüberliegt, ein zug- und drucksteifes, vorzugsweise auch biegesteifes Verbindungselement (14) angreift, das zu einem fahrzeugfesten Anlenkpunkt verläuft, vorzugsweise dem fahrzeugfesten Anlenkpunkt (13) des hydraulischen Arbeitszylinders (9, 10).

## Claims

1. An actuating arrangement for movable parts (1) on vehicles, in particular for rear lids, roof covers or the like, with an articulation of the part (1) to be moved to the vehicle by means of at least one four-link hinge, comprising a fixed part (6) mounted on the vehicle, three movable levers (3, 4, 5) and two connexions (7, 12) fixed to the vehicle, one (4) of the said levers being connected to a drive arrangement (9, 10) in the interior of the vehicle by way of a pivot pin (15) guided through the bodywork (18, 19) of the vehicle, **characterized in that** the pivot pin (15) forms the connexion (7) of the four-link hinge fixed to the vehicle and situated closer to the longitudinal centre of the vehicle, and one end of an inner lever (8) terminating in the interior of the vehicle is attached in a rotationally fixed manner to the pivot pin (15), a fixed articulation point, to which one end of an hydraulic operating cylinder (9, 10) is articulated, being provided at the other end of the inner lever (8).

2. An arrangement according to Claim 1, **characterized in that** the hydraulic operating cylinder (9, 10) engages with one end, preferably the piston rod (9), on the end of the inner lever (8) and is articulated with its other end, preferably the base, on the second connexion (12) of the four-link hinge fixed to the vehicle.

3. An arrangement according to Claim 1 or 2, **characterized in that** a torsion- and pressure-resistant, and preferably also bending-resistant, connexion element (14), which extends to an articulation point fixed to the vehicle, preferably the articulation point (13) of the hydraulic operating cylinder (9, 10) fixed to the vehicle, engages on the end of the pivot pin (15) opposite the four-link hinge with respect to the inner lever (8).

## Revendications

1. Dispositif d'actionnement pour pièces mobiles (1) dans des véhicules, notamment pour des capots arrière, des dispositifs de recouvrement de capotes ou analogues, comportant une articulation de la partie à déplacer (1) sur le véhicule à l'aide d'au moins une charnière à quatre articulations, comprenant une partie fixe (6) montée sur le véhicule, trois leviers mobiles (3, 4, 5) ainsi que deux systèmes de liaison (7, 12) solidaires du véhicule, parmi lesquels l'un (4) des leviers est relié à un dispositif d'entraînement (9, 10) situé à l'intérieur du véhicule au moyen d'un axe rotatif (15) qui traverse la carrosserie (18, 19) du véhicule, **caractérisé en ce que** l'axe rotatif (15) forme le système de liaison (7) solidaire du véhicule, qui est le plus proche du milieu du véhicule dans la direction longitudinale, de la charnière à quatre articulations et qu'une extrémité d'un levier intérieur (8), qui se termine dans l'habitacle du véhicule, est monté solidairement en rotation sur l'axe rotatif (15), un point fixe d'articulation, sur lequel est articulée une extrémité d'un vérin de travail hydraulique (8, 9, 10) étant prévu sur l'autre extrémité du levier intérieur (6).

2. Dispositif selon la revendication 1, **caractérisé en ce que** le vérin hydraulique (9, 10) attaque par une extrémité de préférence par la tige de piston (9), l'extrémité du levier intérieur (8) et est articulé, par son autre extrémité, de préférence le plancher, au deuxième système de liaison (12), solidaire du véhicule, de la charnière à quatre articulations.

3. Dispositif selon la revendication 1 ou 2, **caractérisé en ce qu'**à l'extrémité de l'axe rotatif (15), par rapport au levier intérieur (8), situé à l'opposé de la charnière à quatre articulations, est accroché un élément de liaison (14), qui résiste à la traction et à la compression, et de préférence est également résistant à la flexion et qui s'étend jusqu'au point d'articulation solidaire du véhicule, de préférence le point d'articulation (13), solidaire du véhicule, du vérin de travail hydraulique (9, 10).
